# EUROPÄISCHE PATENTANMELDUNG

(11) **EP 0 247 349 A2**
(43) Veröffentlichungstag der Anmeldung: **02.12.1987**
(21) Anmeldenummer: 87105646.1
(22) Anmeldetag: 16.04.1987
(51) Int. Cl.: G09F 3/20

(54) **Preisschild**

(30) Priorität: 28.04.1986 DE 3614351
(71) Anmelder: Esselte Meto International GmbH, D-64646 Heppenheim (DE)
(72) Erfinder: Hetzer, Norbert, D-6921 Lobbach (DE)
(74) Vertreter: Schwepfinger, Karl-Heinz, Dipl.-Ing.

(57) **Zusammenfassung**

Es wird ein Preisschild mit einem Halter (10) für Träger zur Darstellung von aus mehreren Zeichen zusammengesetzten Preisinformationen und/oder anderer Wareninformationen beschrieben. Wenigstens die Träger zur Darstellung der einzelnen Zeichen an den Stellen der Preisinformationen sind mit dem Halter (10) verbindbare Kassetten (12), die jeweils einen vollständigen Satz aller mit ihnen darzustellenden Zeichen enthalten.

## Beschreibung

Die Erfindung bezieht sich auf ein Preisschild mit einem Halter für Träger zur Darstellung von aus mehreren Zeichen zusammengesetzten Preisinformationen und/oder anderer Wareninformationen.

In Einzelhandelsgeschäften, Supermärkten u.dgl. ist es üblich, über Regalen, in denen zu verkaufende Waren gestapelt sind, große Preisschilder anzubringen, auf denen in deutlich lesbaren großen Zahlen und Buchstaben Preise und weitere Informationen über die jeweils betroffenen Waren angegeben sind. Diese Preisschilder sind häufig über den Regalen aufgehängt, und sie können je nach Bedarf Abmessungen in der Größenordnung von DIN A4 bis DIN A1 oder größer haben. Im einfachsten Fall werden die erforderlichen Informationen einfach auf die Preisschilder geschrieben, was allerdings zur Folge hat, daß das Preisschild nur einmal verwendet werden kann und bei einer Preisänderung weggeworfen werden muß. Da die Preisschilder auch ein gefälliges Aussehen haben sollen, muß für das Beschriften große Sorgfalt aufgewendet werden, und es muß speziell für das Beschriften ausgebildetes Personal eingesetzt werden.

Es sind auch bereits über Regalen aufhängbare große Preisschilder bekannt, bei denen die Preisangaben durch Anbringen von einzelnen, Ziffern tragenden Schildchen an einem Halter zusammengestellt werden können. Die Schildchen werden dabei in Schächte eingesteckt, die zur Betrachtungsseite hin offene Fenster aufweisen, durch die die jeweils auf dem Schildchen angebrachte Ziffer zu sehen ist. Bei dieser Art von Preisschild ist jedoch die Flexibilität bei der Darstellung der Preisangaben sehr beschränkt, da durch die Schächte die Größe der Ziffernschildchen vorgegeben ist. Da zur Erzielung einer ästhetischen Darstellung der Preisangaben die Relation zwischen der Schildchengröße, der Größe der darauf angebrachten Ziffern und dem Abstand der Ziffern voneinander ziemlich fest vorgegeben ist, ist es nicht ohne weiteres möglich, unterschiedliche Zifferngrößen zu verwenden.

Der Erfindung liegt die Aufgabe zugrunde, ein Preisschild der eingangs geschilderten Art zu schaffen, das sehr flexibel eingesetzt werden kann und auch bei unterschiedlichen Arten der Preisdarstellung stets ein gefälliges und ansprechendes Aussehen beibehält.

Erfindungsgemäß wird diese Aufgabe dadurch gelöst, daß wenigstens die Träger zur Darstellung der einzelnen Zeichen an den Stellen der Preisinformationen mit dem Halter verbindbare Kassetten sind, die jeweils einen vollständigen Satz aller mit ihnen darzustellenden Zeichen enthalten.

Beim erfindungsgemäßen Preisschild werden für die Darstellung jeweils eines Zeichens einzelne Kassetten verwendet, die zur Darstellung mehrstelliger Zeichen, also beispielsweise von Preisangaben, nebeneinander mit dem Halter verbunden werden. Bei fest vorgegebener Größe des Halters können mehrere großformatige Kassetten, mit denen sich die Zeichen entsprechend groß darstellen lassen, oder auch mehrere kleinformatige Kassetten mit einer entsprechend kleineren Darstellung der Zeichen mit dem Halter verbunden werden, wobei bei Verwendung der kleineren Kassetten natürlich eine größere Stellenzahl möglich ist. Die aus den Zeichen zusammengesetzte Angabe, beispielsweise die Preisangabe, bildet dabei stets einen geschlossenen Block, so daß sich das angestrebte gefällige Aussehen ergibt. Auch die gleichzeitige Verwendung von größeren und kleineren Kassetten mit entsprechenden größeren und kleineren Zeichendarstellungen ist möglich.

Zur Erzielung einer Erweiterung der Anwendungsmöglichkeiten des erfindungsgemäßen Preisschilds ist in vorteilhafter Weiterbildung vorgesehen, daß an beiden Seiten des Halters Kassetten anbringbar sind. Bei Anwendung dieser Weiterbildung kann das Preisschild beispielsweise in der Mitte über einem beidseitig mit Waren bestückten Regal angebracht werden, wobei auf der einen Seite Preisangaben für eine Ware auf einer Regalseite und auf der anderen Seite Preisangaben für eine Ware auf der anderen Regalseite dargestellt werden können.

Eine vorteilhafte Weiterbildung der Erfindung besteht darin, daß an den Rückseiten der Kassetten Befestigungselemente angebracht sind, die zum Verbinden der Kassetten mit dem Halter in entsprechende, komplementär geformte Befestigungselemente im Halter einfügbar sind. Vorzugsweise sind die Befestigungselemente an den Kassetten und am Halter nach Art von Druckknöpfen ineinander einsteckbar.

Die Erfindung wird nun anhand der Zeichnung beispeilshalber erläutert. Es zeigen:
Fig. 1 eine Exposionsdarstellung eines beidseitig mit als Informationsträger dienenden Kassetten bestückten Preisschildes nach der Erfindung,
Fig. 2 eine Vorderansicht einer Kassette mit aufgeklapptem Deckel,
Fig. 3 einen Schnitt längs der Linie 3-3 von Fig. 2,
Fig. 4 den Halter des Preisschilds von Fig. 1,
Fig. 5 eine mögliche Form der den Satz aus darzustellenden Zeichen tragenden Schildchen und
Fig. 6 eine weitere mögliche Form der Schildchen.

Das in Fig. 1 dargestellte Preisschild enthält als Grundbauteil einen Halter 10, der die Form einer ebenen Platte hat. Mit dem Halter 10 können einzelne Kassetten 12 lösbar verbunden werden.

Ferner sind mit dem Halter Führungsleisten 14, 16, 18, 20, 22, 24 verbunden, die auf jeder Seite des Halters ein gestrichelt angegebenes Informationsschild 26, 28 festhalten können. Im dargestellten Ausführungsbeispiel sind die Führungsleisten 14 bis 24 mit Hilfe von Stiften 30 und entsprechenden Löchern 32 im Halter 10 lösbar mit dem Halter 10 verbunden; sie können aber auch unlösbar angebracht oder einstückig mit dem Halter 10 ausgebildet sein. Durch Anbringen mehrerer Löcher 32 oder auch mehrerer Löcherreihen ist es möglich, Führungsleisten 14 bis 24 mit unterschiedlichen Längen mit dem Halter 10 zu verbinden, so daß dementsprechend unterschiedlich große Informationsschilder 26, 28 angebracht werden können. Die Informationsschilder 26, 28 tragen in der Regel Warennamen oder auch Angaben über die Warenmenge, die Herkunft, die Beschaffenheit der Waren oder dgl., für die der am Preisschild angegebene Preis gilt.

In Fig. 2 ist eine Kassette 12 in einer Vorderansicht dargestellt, wobei der am oberen Ende angebrachte Deckel 34 nach oben geklappt ist. Da die Kassette vorzugsweise aus Kunststoff hergestellt ist, läßt sich die Gelenkverbindung zwischen dem Deckel und dem Kassettenkörper einfach dadurch herstellen, daß die Wandstärke im Bereich der Umknickstellen 36 und 38 entsprechend vermindert wird. In die Kassette 12 ist ein Schildersatz 40 eingelegt, der aus so vielen einzelnen Schildern besteht, daß alle mittels der Kassette darzustellenden Zeichen gezeigt werden können. In Fig. 2 ist der Schildersatz 40 so eingelegt, daß die Zahl 1 angezeigt wird. Zum Festhalten des Schildersatzes 40 wird der Deckel 34 nach unten umgeklappt, so daß die Kassette 12 so aussieht, wie in Fig. 1 dargestellt ist. Wie in Fig. 2 zu erkennen ist, sind an den Seitenkanten des Deckels 34 Vorsprünge 42 und 44 angebracht, die beim Zuklappen des Deckels in entsprechende Vertiefungen 46, 48 in den Seitenwänden der Kassette 12 einrasten und den Deckel 34 sicher im geschlossenen Zustand halten. Zum sicheren Festhalten des Schildersatzes 40 in der Kassette können an den Seitenwänden der Kassette 12 nahe der Oberkanten der Seitenwände zum Kassetteninnenraum ragende Leisten 50, 52 angebracht sein, die über den Schildersatz 40 hinweggreifen und diesen daran hindern, an der Kassettenfrontseite nach vorne herauszutreten. Da diese Leisten nicht unbedingt erforderlich sind, sind sie in Fig. 2 nur gestrichelt dargestellt und in Fig. 1 weggelassen.

Beispiele für die Ausgestaltung des Schildersatzes sind in den Figuren 5 und 6 dargestellt. Der Schildersatz kann aus mehreren einzelnen Schildern 54 bestehen, die mittels einer Kunststoffeder 56 zusammengehalten werden, die durch Löcher nahe des oberen Randes der Schilder geführt ist. Falls diese Art des Schildersatzes verwendet wird, werden Kassetten 12 angewendet, deren Deckel 34 mit einem Ausschnitt 58 versehen sind, wie beim Deckel 34a der in Fig. 1 am weitesten links liegenden Kassette dargestellt ist. Durch Vorsehen dieses Ausschnitts 58 wird der zur Aufnahme der Kunststoffeder 56 erforderliche Raum geschaffen. Der Schildersatz 40 kann aber auch so ausgebildet sein, wie in Fig. 6 dargestellt ist, nämlich in Form eines zickzackförmig gefalteten Streifens 60, bei dem die jeweils geraden Abschnitte die Funktion eines Schildes haben. Wie ohne weiteres erkennbar ist, kann beim Schildersatz gemäß Fig. 5 jedes der Schilder 54 in die vorderste Position gebracht werden, in der die gewünschte Ziffer erkennbar ist, während beim Schildersatz nach Fig. 6 die gewünschte Ziffer durch entsprechendes Umfalten des Streifens 60 in die vorderste Position gebracht werden kann.

Als Alternative zu den in den Figuren 5 und 6 dargestellten Schildersätzen kann natürlich auch ein Satz von Einzelschildern in die Kassette eingelegt werden, so daß auch dann stets der gesamte Vorrat an darzustellenden Zeichen zur Verfügung steht.

Zum Befestigen der Kassetten 12 am Halter 10 sind an der Kassettenrückseite Vorsprünge 62 angebracht, die in entsprechende Löcher 64 im Halter 10 eingeschoben werden können. Die Vorsprünge 62 weisen ein verdicktes Ende auf, und durch Anbringen eines Schlitzes sind ihre Enden geringfügig zusammendrückbar, so daß sie beim Einschieben in die Löcher 64 eine ausreichende Haltekraft erzeugen, die ein Festhalten der Kassetten 12 gewährleistet. Die Löcher 64 sind in einem ausgewählten Raster angebracht, und die Position der Vorsprünge 62 an den Kassettenrückseiten sind so gewählt, daß die Kassetten 12 nach dem Einstecken der Vorsprünge 62 in die Löcher 64 ohne Zwischenraum aneinandergereiht sind, wie dies in Fig. 1 dargestellt ist. Auch bei Verwendung von Kassetten mit größeren oder kleineren Abmessungen sind die Beziehungen zwischen den Vorsprüngen 62 und den Löchern 64 beibehalten, so daß auch bei solchen Kassetten eine lückenlose Aneinanderreihung möglich ist.

Die Vorsprünge 62 an der Kassettenrückseite sind nicht genau übereinander längs der Kassettenmittellinie angeordnet, sondern sie sind zu entgegengesetzten Seiten hin bezüglich der Mittellinie verschoben angebracht. Dies bedeutet, daß beispielsweise der untere Vorsprung 62 der in Fig. 1 am weitesten rechts liegenden Kassette 12 in das in der unteren Reihe des Halters von Fig. 4 am weitesten rechts liegende Loch eingreift, während der obere Vorsprung 62 diese Kassette 12 in das dritte Loch von rechts in der oberen Reihe der Löcher 64 eingreift. Wenn der Halter 10 von beiden Seiten her mit Kassetten 12 versehen wird, kann an der gleichen Stelle wie die erwähnte Kassette 12 in Fig. 4 von der Rückseite her eine Kassette am Halter 10 angebracht werden, wobei dann der untere Vorsprung 62 in das dritte Loch 64 von rechts der unteren Reihe und der obere Vorsprung 62 in das am weitesten rechts liegende Loch 64 der oberen Reihe des Halters 10 von Fig. 4 eingreift. Dies bedeutet, daß sich die Befestigungselemente der Kassetten nicht behindern, wenn auf beiden Seiten des Halters 10 Kassetten 12 angebracht werden.

Falls es erwünscht ist, kann der Halter 10 von einem Rahmen nach Art eines Bilderrahmens umgeben werden, was dem Preisschild ein noch gefälligeres Aussehen verleiht.

In dem dargestellten Ausführungsbeispiel hat der Halter 10 eine Dicke, die etwa der Länge der Vorsprünge 62 entspricht. Dies bedeutet, daß beim Anbringen einer Kassette 12 am Halter 10 die Vorsprünge 62 nicht auf der anderen Seite des Halters vorstehen. Das Anbringen von Kassetten auf der anderen Seite des Halters wird dadurch durch die Vorsprünge 62 nicht behindert. Bei der beschriebenen Ausführung der Vorsprünge 62 mit verdicktem Ende wird jedoch eine besonders gute Haltewirkung erreicht, wenn der Halter 10 dünner ausgebildet wird, so daß das verdickte Ende der Vorsprünge 62 auf der jeweils von der Kassette abgewandten Seite des Halters 10 heraustritt. Damit in diesem Fall nicht das Anbringen von Kassetten auf beiden Seiten des Halters 10 verhindert wird, weisen die Kassetten 12 an ihrer Rückseite entsprechende Ausnehmungen 70 auf, in die die vorstehenden verdickten Enden der auf der jeweils anderen Seite des Halters 10 angebrachten Kassette eindringen können. Die Vorsprünge 62 sind an den Kassettenrückseiten dabei an den zwei diagonal gegenüberliegenden Eckpunkten eines gedachten Rechtecks angebracht und die Ausnehmungen 70 sind an den zwei verbleibenden Eckpunkten des Rechtecks ebenfalls diagonal gegenüberliegend angebracht. Auf diese Weise können selbst bei Verwendung eines sehr dinnen Halters 10 Kassetten 12 von beiden Seiten am Halter 10 angebracht werden, so daß ein von beiden Seiten ablesbares Preisschild entsteht.

## Patentansprüche

1. Preisschild mit einem Halter für Träger zur Darstellung von mehrstelligen, aus einzelnen Zeichen zusammengesetzten Preisinformationen und/oder anderer Wareninformationen, dadurch gekennzeichnet, daß wenigstens die Träger zur Darstellung der einzelnen Zeichen an den Stellen der Preisinformationen mit dem Halter (10) verbindbare Kassetten (12) sind, die jeweils einen vollständigen Satz aller mit ihnen darzustellenden Zeichen enthalten.

2. Preisschild nach Anspruch 1, dadurch gekennzeichnet, daß an beiden Seiten des Halters (10) Kassetten (12) anbringbar sind.

3. Preisschild nach Anspruch 1 oder 2, dadurch gekennzeichnet, daß an den Rückseiten der Kassetten (12) Befestigungselemente (62) angebracht sind, die zum Verbinden der Kassetten (12) mit dem Halter (10) in entsprechende, komplementär geformte Befestigungselemente (64) im Halter (10) einfügbar sind.

4. Preisschild nach Anspruch 3, dadurch gekennzeichnet, daß die Befestigungselemente (62, 64) an den Kassetten (12) und am Halter (10) nach Art von Druckknöpfen ineinander einsteckbar sind.

5. Preisschild nach Anspruch 4, dadurch gekennzeichnet, daß die Befestigungselemente (62) an den Rückseiten der Kassetten (12) Vorsprünge (62) mit federnd ausgestalteten Enden sind und daß die Befestigungselemente (64) am Halter (10) Löcher sind.

6. Preisschild nach Anspruch 5, dadurch gekennzeichnet, daß die Vorsprünge (62) an zwei diagonal gegenüberliegenden Eckpunkten eines gedachten Rechtecks an der Rückseite der Kassetten (12) angebracht sind und daß an den zwei verbleibenden Eckpunkten des Rechtecks in der Rückseite der Kassetten (12) Ausnehmungen (70) angebracht sind.
